# FASCICULE DE BREVET EUROPEEN

(11) **EP 0 115 447 B1**
(45) Date de publication et mention de la délivrance du brevet: **28.10.1987**
(21) Numéro de dépôt: 84400005.9
(22) Date de dépôt: 03.01.1984
(51) Int. Cl.: F02M 7/08, F02M 3/08

(54) **Carburateur à commande d'enrichissement par électrovanne**
Vergaser mit von einem elektromagnetischen Ventil gesteuerter Anreicherungsvorrichtung
Carburettor with enrichment device controlled by an electromagnetic valve

(30) Priorité: 03.01.1983 FR 8300014
(43) Date de publication de la demande: 08.08.1984
(73) Titulaire: SOLEX, F-92002 Nanterre Cédex (FR)
(72) Inventeur: Bauer, Philippe, F-78160 Marly-le-Roy (FR); Mazet, Henri, F-78400 Chatou (FR)
(74) Mandataire: Fort, Jacques

## Description

La présente invention concerne les carburateurs pour moteur à combustion interne du genre de ceux qui comportent un circuit principal de jaillissement de combustible débouchant au col d'un venturi placé dans le conduit d'admission, un circuit de ralenti et de marche à faible charge débouchant dans le conduit d'admission en aval d'un organe d'étranglement commandé par le conducteur et un dispositif d'enrichissement pour amener au conduit d'admission un complément de combustible lors de certaines phases de fonctionnement d'un moteur alimenté par le carburateur, dispositif muni d'une électrovanne de réglage alimentée par un circuit électronique sensible à au moins un paramètre de fonctionnement du moteur et capable de fournir des impulsions de commande de rapport cyclique variable.

Parmi les carburateurs de ce type, on peut notamment citer celui décrit dans la demande de brevet FR-A 2419403. Le dispositif d'enrichissement, prévu pour débiter du combustible à la fois dans le venturi et dans un canal d'air du circuit de ralenti, est commandé par un circuit électronique destiné à amener le mélange air/essence fourni au moteur à la composition stoechiométrique. On résoud ainsi les problèmes de fonctionnement du moteur en régime permanent, aussi bien à forte charge qu'à faible charge. Mais il n'est pas possible de faire fonctionner correctement un moteur en lui fournissant, à tous les régimes, un mélange stoechiométrique d'air et d'essence. Certaines phases de fonctionnement, telles que l'accélération, la marche à froid ou la pleine charge, rendent nécessaire ou au moins souhaitable d'alimenter le moteur en mélange riche. Pour atteindre ce résultat, on a généralement prévu jusqu'ici des circuits indépendants pour remplir diverses fonctions. Par exemple le document US-A 1 797165 décrit un carburateur comprenant une pompe de reprise commandée à la fois mécaniquement et/ou par la diminution de la dépression dans le conduit d'admission, permettant ainsi d'adopter le mélange à des accélérations rapides. Le document US-A 2919908, quant à lui, décrit un carburateur avec pompe d'accélération isolée thermiquement permettant d'éviter la formation de bulles de gaz qui réduisent l'efficacité de la pompe. Mais il est difficile de commander de façon simple le débit de combustible fourni par ces pompes d'accéleration pour que la composition et la quantité de mélange fourni au moteur à tous les régimes soient satisfaisantes.

La présente invention vise à fournir un carburateur répondant mieux que ceux antérieurement connus aux exigences de la pratique, notamment en ce qu'il permet de régler de façon satisfaisante la richesse du mélange fourni au moteur, à tous les régimes en n'utilisant que des moyens simples. Dans ce but, l'invention propose un carburateur du genre ci-dessus défini, conforme à la partie caractérisante de la revendication 1. Pour qu'une panne du circuit électronique se traduise par un fonctionnement dégradé, mais encore acceptable, du carburateur et non pas par une quasi impossibilité de mettre en marche le moteur et de le faire fonctionner à froid, l'électrovanne est avantageusement du type ouvert au repos. Pour éviter un risque d'auto-allumage lors de l'arrêt du moteur, il y a intérêt à munir le circuit électronique d'une temporisation qui maintient l'électrovanne fermée pendant un intervalle de temps déterminé après coupure de l'allumage. Ce même circuit peut être prévu pour couper l'arrivée de combustible du moteur lors du fonctionnement en décélération, c'est-à-dire lorsque le moteur tourne au-delà d'une vitesse prédéterminée alors que le papillon est en position d'ouverture minimale.

On voit que l'invention permet de réduire à 1 le nombre d'électrovannes requis pour remplir plusieurs fonctions de nature très différente, ce qui constitue une simplification très notable par rapport aux solutions antérieurement proposées.

Par ailleurs, l'invention permet d'utiliser une pompe d'accélération commandée par dépression, c'est-à-dire beaucoup plus simple qu'une pompe commandée par une tringlerie mécanique à partir de l'organe d'étranglement principal. On sait que les pompes d'accélération commandées par dépression ont été abandonnées pratiquement à l'heure actuelle par suite de leur grave inconvénient: lors de l'arrêt du moteur, la pompe d'accélération injecte son contenu dans le conduit d'admission. Cet inconvénient est écarté, dans un mode particulier de mise en oeuvre de l'invention, en prévoyant un orifice étroit de communication entre la chambre de refoulement de la pompe d'accélération et la cuve à niveau constant qui l'alimente. L'électrovanne restant fermée pendant un intervalle de temps déterminé après coupure de l'allumage, le compartiment de refoulement de la pompe d'accélération se vide dans la cuve à niveau constant.

L'invention est susceptible d'être appliquée à des carburateurs très différents, et notamment aux carburateurs dits à dépression constante, bien qu'elle semble particulièrement intéressante dans le cas des carburateurs dits à dépression variable et à buse fixe.

L'invention sera mieux comprise à la lecture de la description qui suit d'un carburateur à dépression variable qui en constitue un mode particulier de réalisation donné à titre d'exemple non limitatif. La description se réfère à la Figure unique qui l'accompagne et montre ceux des constituants du carburateur qui sont concernés par l'invention, sous forme schématique, partiellement en élévation et partiellement en coupe verticale par l'axe du conduit d'admission.

Le carburateur inversé montré sur la Figure comprend un corps en plusieurs pièces assem- blèes dans lequel est ménagé un conduit d'admission 11. La partie basse du conduit 11 contient un organe d'étranglement principal formé par un papillon 12 porté par un axe rotatif 13 et commandé par le conducteur au moyen d'une tringlerie non représentée. La partie haute du conduit 11 constitue une entrée d'air 14 généralement munie d'un filtre à air, non représenté, et contenant un volet d'air 21 appartenant à un système de départ qui sera décrit plus loin.

Les circuits d'amenée de combustible au moteur sont alimentès par une cuve 15 à niveau constant N. Cette cuve alimente un circuit principal de jaillissement de combustible qui ne sera pas décrit en détail car il peut être de constitution classique. Il comportera en général un puits d'émulsion 47 alimenté depuis la cuve à niveau constant 15 et relié à un passage 16 débouchant au col d'un venturi 17. Un circuit de ralenti et de marche à faible charge comprend un canal 18 qui débouche en aval dans le conduit d'admission, d'une part, par un orifice de ralenti 19 situé en aval de la tranche du papillon 12 quelle que soit la position de ce dernier et, d'autre part, par des trous de progression 20, dits aussi «trous de by- pass», situés de façon à passer d'amont en aval de la tranche du papillon 12 lorsqu'on entrouvre ce dernier à partir de sa position d'ouverture minimale pour l'amener à la position montrée en 12a.

Le volet d'Air 21 appartenant au dispositif de départ est porté par un axe excentré 22. Il est commandé soit manuellement à partir d'une tirette située au tableau de bord, soit automatiquement en fonction de la température du moteur, par exemple par une bilame. Ce volet d'air 21 provoque, lorsqu'il est fermé alors que le moteur tourne, une dépression élevée au débouché du circuit principal de jaillissement.

Le carburateur comporte encore une pompe d'accélération 23. La pompe représentée sur la Figure, du type à commande par dépression, comporte une chambre de volume variable 24 reliée à la cuve 15 par un canal d'aspiration 25 muni d'un clapet d'aspiration 25a. Cette chambre 24 est également reliée au conduit d'admission par un canal de refoulement 26. La chambre 24 est délimitée par un organe de pompage mobile, constitué par une membrane souple 29 qui la sépare d'une chambre 30 reliée par un canal 31 à la partie du conduit d'admission 11 située en aval du papillon 12. Un ressort 32 contenu dans la chambre 30 tend à refouler la membrane dans un sens tendant à diminuer le volume de la chambre 24. Une butée (non représentée) peut être prévue pour limiter ce déplacement.

Le fonctionnement d'une telle pompe est bien connu. Lorsque le conducteur ouvre le papillon 12 alors que le moteur tourne, la dépression diminue dans la chambre 30 et le ressort 32 repousse la membrane 29 et refoule du combustible de la chambre 24 vers le conduit d'admission 11. La pompe 23 remplit également un rôle d'enrichis- seur sous charge, la dépression qui règne alors au col du venturi 17 étant suffisante pour aspirer du combustible de la chambre 24 vers le conduit.

Dans le mode illustré de réalisation de l'invention, une électrovanne 40 destinée à être commandée par des impulsions de rapport cyclique variable est interposée sur le conduit de refoulement 26. Cette électrovanne est commandée par un circuit électronique 41 capable de fournir des créneaux de courant de rapport cyclique variable entre 0 et 1, rapport déterminé par la valeur des signaux d'entrée qu'il reçoit de divers capteurs sensibles à des paramètres de fonctionnement du moteur.

Le canal de refoulement de la pompe est prévu pour pouvoir alimenter le conduit d'admission soit directement, à proximité du col du venturi, soit par l'intermédiaire du canal 18 du circuit de ralenti. Pour cela, l'orifice calibré 28 par lequel s'échappe le combustible provenant du canal 26 débouche dans le canal 18 du circuit de ralenti. Le passage 42 d'amenée d'air au canal 18 est placé dans le prolongement de l'orifice d'injection 28. Pour que l'injection dans le conduit d'admission s'effectue convenablement, le passage 42 est de section plus forte que celle de l'orifice 28: il ne s'agit pas là d'une sujétion particulière, un orifice d'entrée d'air étant toujours de diamètre supérieur à l'orifice d'entrée de combustible associé.

Afin d'écarter l'inconvénient des pompes d'accélération habituelles à dépression, un orifice 43 de faible section relie la chambre à volume variable 24 de la pompe 23 à la cuve 15.

Le circuit électronique 41 constitue une unité de calcul permettant d'élaborer le rapport cyclique des impulsions fournies à l'életrovanne 40 à partir de divers signaux d'entrée. La fréquence des impulsions pourra être constante et fixée par un oscillateur incorporé au circuit 41. Plus fré- quemment, elle sera fixée par la vitesse du moteur: il suffit pour cela de placer, par exemple sur le distributeur d'allumage, un capteur fournissant une impulsion partour.

Les signaux d'entrée reçus par le capteur doivent permettre de calculer le rapport cyclique à donner aux impulsions de commande de l'électrovanne au ralenti et à pleine charge. On peut choisir, comme informations correspondantes, la vitesse de rotation du moteur V fournie par un capteur 45 et l'angle d'ouverture a du papillon 12, fourni par un capteur 44. D'autres paramètres peuvent être utilisés, notamment la dépression qui règne en aval du papillon 12.

De plus, pour calculer le rapport cyclique nécessaire lors du fonctionnement à froid, un signal représentatif de la température du moteur doit être fourni au circuit 41. Ce signal peut être obtenu à l'aide d'un capteur 46 soumis à la température de l'eau de refroidissement du moteur.

En général, il sera avantageux d'utiliser un circuit 41 comportant une mémoire du type dit «cartographique», fournissant une valeur du rapport cyclique pour chaque couple de valeurs V, a. A la valeur fournie par la mémoire est appliqué un coefficient de correction, additif ou multiplicatif, fonction de la température 0. Enfin, le circuit 41 comportera des moyens de temporisation, permettant de fournir un signal de rapport cyclique 1 pendant un intervalle de temps déterminé (quelques secondes en général) après coupure de l'allumage.

Le fonctionnement d'un tel carburateur est alors le suivant, lors des phases où intervient le circuit 41.

### Ralenti du moteur et progression:

Lorsque le moteur est au ralenti, c'est-à-dire que le papillon 12 est dans sa position d'ouverture minimale et que la vitesse est faible, la forte dépression qui règne dans le conduit d'admission 11 en aval du papillon aspire du combustible provenant de la chambre 24 à travers un clapet anti-retour éventuel, le canal 26 et l'orifice calibré 28 qui joue le rôle de gicleur de ralenti. En même temps, la dépression aspire de l'air d'émulsion par le passage calibré 42. Le rapport cyclique des signaux fournis à l'électrovanne 40 est déterminé par le circuit 41 en fonction de la température 0 du moteur, ou d'un autre paramètre: cet effet se combine à celui du volet d'air 21 qui assure un enrichissement énergique au cours de la phase de lancement et au cours des premières secondes de fonctionnement.

### Coupure du circuit de ralenti en décélération:

Lorsque le capteur 44 indique que le papillon est fermé et que le capteur 45 indique que la vitesse dépasse un seuil correspondant à un fonctionnement en décélération, le circuit 41 excite l'électrovanne 40 en courant continu, ce qui coupe l'arrivée de combustible au moteur. L'élément du circuit 41 nécessaire à cette fonction peut être très simple et se limiter à une porte indiquant la présence des deux conditions. Eventuellement, une troisième condition (dépression très forte dans la tubulure d'admission, rapport de vitesse engagé, ...) peut être prévue. Elle exige la présence d'un capteur supplémentaire.

### Etouffement lors de la coupure de l'allumage du moteur:

Sur certains moteurs, il est nécessaire d'arrêter l'arrivée de combustible par le circuit de ralenti lors de la coupure du contact d'allumage du moteur, pour éviter que ce dernier ne continue à fonctionner en auto-allumage.

Pour atteindre ce résultat, il suffit que le circuit 41 soit prévu pour fournir, pendant un laps de temps prédéterminé après coupure de l'allumage, un signal continu de fermeture de l'électrovanne 40.

Cette temporisation permet de plus d'éviter que la pompe d'accélération 23, si elle est à commande pneumatique, n'envoie le combustible contenu dans la chambre 24 vers le conduit d'admission 11. Il suffit pour cela que la durée de temporisation (durée de fermeture de l'électrovanne 40 après coupure de l'allumage) soit suffisante pour que le combustible contenu dans la chambre 24 soit revenu dans la cuve à niveau constant par l'orifice calibré 43 avant réouverture.

### Accélération:

Lors de l'ouverture du papillon 12, la diminution de la dépression dans la chambre 30 provoque le déplacement de la membrane 29 par le ressort 32 (vers la droite sur la Figure). Du combustible est refoulé vers le conduit d'admission 11 par l'intermédiaire du canal de refoulement 26, de l'orifice calibré 28 et du passage 42. L'orifice 43 de retour à la cuve est évidemment de section nettement plus faible que l'orifice 28. Le passage 42, de plus forte section que l'orifice calibré 28, a avantageusement une forme tronconique évasée vers le haut.

Le circuit 41 peut être prévu pour moduler la quantité de combustible envoyée par la pompe 23 en fonction de la température du moteur (ou d'autres paramètres, par exemple la brutalité de l'accélération). Pour cela, le circuit 41 règle le rapport cyclique d'ouverture de l'électrovanne 40 en fonction du signal représentatif de température fourni par le capteur 46 ou de tout autre signal représentatif d'un paramètre de l'accélération. Il faut remarquer que l'on peut obtenir, à partir du signal d'ouverture fourni par le capteur 44, un signal de vitesse d'ouverture, par dérivation.

### Modulation de la richesse à pleine charge du moteur:

Lorsque le moteur fonctionne à pleine charge, c'est-à-dire que le papillon 12 est largement ouvert, la dépression qui règne au col du venturi 17 aspire du combustible à partir de la chambre 24 par l'intermédiaire du passage 42, de l'orifice 28 et du canal de refoulement 26. Ce régime de fonctionnement peut être décelé à partir des signaux fournis par les capteurs 44 et 45. Le circuit 41 peut être prévu pour fournir alors à l'électrovanne 40 un signal de commande dont le rapport cyclique est déterminé par des valeurs pré-programmées en fonction d'un ou de plusieurs paramètres, par exemple la vitesse du moteur.

Ces valeurs sont contenues dans une mémoire associée au circuit 41.

### Fonctionnement à froid du moteur:

Le carburateur montré sur la Figure comporte un volet de départ 21 qui, lorsqu'il est dans la position de fermeture où il est représenté, assure l'enrichissement élevé nécessaire au lancement du moteur. Le papillon est alors maitenu dans une position de légère ouverture (position 12a indiquée en tirets sur la Figure) pour que la dépression engendrée par le moteur soit transmise au débouché du système de jaillissement principal 16. La commande du volet d'air 21 et celle du papillon peuvent être assurées par des moyens classiques, qu'il n'est donc pas nécessaire de décrire ici. Le volet de départ 21 est prévu pour s'ouvrir rapidement après lancement du moteur. La richesse nécessaire au fonctionnement convenable du moteur est ultérieurement assurée, au cours du réchauffement, par le circuit qui envoie à l'électrovanne 40 un signal dont le rapport cyclique est essentiellement fonction du signal de température fourni par la sonde 46.

### Fonctionnement en marche stabilisée à température de régime normal:

Le circuit 41 peut être prévu pour fournir alors à l'électrovanne 40 un courant continu de fermeture permanente. Mais le circuit peut également être prévu pour intervenir alors, en utilisant le fait que la dépression, provenant du col du venturi et du canal de ralenti 18, appliquée au débouché de l'orifice 28, permet d'aspirer du combustible à travers la chambre 24. Ce débit peut être réglé par modulation du rapport cyclique des signaux de commande de l'électrovanne 40 en fonction de paramètres de fonctionnement du moteur. En particulier, on peut alors réaliser un fonctionnement en boucle fermée en fournissant au circuit 41 un signal représentatif de la composition des gaz d'échappement du moteur. Ce signal peut être fourni par une sonde lambda 48 (en tirets sur la Figure) plongeant dans le collecteur d'échappement 49.

Toutefois, cette complication ne sera généralement pas souhaitable, sauf si elle est nécessaire pour répondre aux exigences d'une législation contraignante en matière de pollution.

On ne décrira pas ici la constitution du circuit 41, car on peut utiliser de nombreuses dispositions différentes. Toutefois, il faut noter que ce circuit comportera généralement un organe de calcul numérique, par exemple un microproces- sor associé à une mémoire vive de travail et à des mémoires mortes de stockage de valeurs prépro- grammées, ainsi qu'au moins un convertisseur analogique-numérique pour convertir les paramètres analogiques fournis par les capteurs en données numériques utilisables par l'unité de calcul.

L'invention est susceptible de nombreuses variantes de réalisation et, en particulier, elle est adaptable à un carburateur à dépression constante, dans lequel un organe d'étranglement auxiliaire mobile en fonction du débit qui parcourt le conduit d'admission donne à une section de passage de combustible vers le conduit d'admission une valeur fonction de sa position, elle-même représentative du débit d'air.

## Revendications

1. Carburateur pour moteur à combustion interne comportant un circuit principal de jaillissement de combustible débouchant au col d'un venturi (17) placé dans le conduit d'admission du carburateur, un circuit de ralenti et de marche à faible charge débouchant dans le conduit d'admission en aval d'un organe d'éntranglement (12) commandé par le conducteur et un dispositif d'enrichissement pour amener au conduit d'admission un complément de combustible lors de certaines phases de fonctionnement d'un moteur alimenté par le carburateur, dispositif muni d'une électrovanne de réglage (40) alimentée par un circuit électronique sensible à au moins un paramètre de fonctionnement du moteur et capable de fournir des impulsions de commande de rapport cyclique variable, caractérisé en ce qu'il comporte une pompe de reprise ou d'accélération (23) munie d'un conduit d'admission équipé d'un clapet anti-retour (25a) et d'un canal de refoulement (26) alimentant le conduit d'admission et le circuit de ralenti en combustible, canal sur lequel est interposée ladite électrovanne (40), la pompe étant prévue pour que la dépression qui règne dans le conduit d'admission soit capable d'aspirer du combustible à travers la pompe et l'électrovanne lorsque cette dernière est ouverte, en ce que le circuit électronique (41) est sensible à au moins un paramètre de réglage parmi la vitesse, la température du moteur et l'ouverture de l'organe d'étranglement, et en ce que le canal de refoulement (26) de la pompe débouche dans le conduit d'admission, à proximité du col du venturi, par l'intermédiaire de deux passages coaxiaux (28, 42) séparés par une chambre communiquant avec le circuit de ralenti (18) du carburateur, qui peut ne pas comporter d'autre alimentation en combustible que la pompe d'accélération.

2. Carburateur selon la revendication 1, caractérisé en ce que le passage (42) de communication entre la chambre et le conduit d'admission est de section supérieure au passage (28) de communication du canal de refoulement (26) avec le circuit de ralenti (18).

3. Carburateur selon la revendication 1 ou 2, caractérisé en ce que l'élecrovanne (40) est du type ouvert au repos et en ce que le circuit électronique (41) comporte une temporisation de maintien de l'électrovanne fermée pendant un délai prédéterminé après coupure de l'allumage du moteur.

4. Carburateur selon l'une quelconque des revendications précédentes, caractérisé en ce que la pompe d'accélération est du type commandé par dépression et comporte un orifice (43) de communication entre la chambre de volume variable et la cuve à niveau constant (15) qui l'alimente.

5. Carburateur selon l'une quelconque des revendications précédentes, caractérisé en ce que le circuit électronique comporte un organe de calcul associé à une mémoire cartographique fournissant une valeur du rapport cyclique des signaux appliqués à l'électrovanne pour chaque couple de valeurs de la vitesse de rotation du moteur et de l'angle d'ouverture de l'organe d'étranglement.

6. Carburateur selon la revendication 5, caractérisé en ce que le circuit électronique est muni d'un capteur de température du moteur et en ce qu'il est prévu pour appliquer un coefficient de correction, additif ou multiplicatif, au rapport cyclique en fonction de ladite température.

7. Carburateur selon l'une quelconque des revendications précédentes, caractérisé en ce que ledit circuit comporte des moyens de mémorisation faisant correspondre une valeur du rapport cyclique des signaux appliqués à l'électrovanne à chaque valeur de température lors du fonctionnement au ralenti à froid.

8. Carburateur selon l'une quelconque des revendications précédentes, caractérisé en ce qu'il comporte un volet d'air (21) à ouverture rapide après lancement du moteur.

9. Carburateur selon l'une quelconque des revendications précédentes, caractérisé en ce que le circuit électronique est prévu pour maintenir l'électrovanne en position de fermeture lorsque les paramètres de fonctionnement du moteur indiquent un fonctionnement en décélération.

## Patentansprüche

1. Vergaser für eine Brennkraftmaschine mit einem Kraftstoff-Hauptspritzkreis, der am Hals einer in die Einlassleitung des Vergasers mündenden Venturidüse (17) angeordnet ist, mit einem Leerlauf- und Teillastkreis, der stromab eines vom Fahrer gesteuerten Drosselorgans (12) in die Einlassleitung mündet, und mit einer Anreicherungsvorrichtung, die während gewisser Betriebsphasen eines durch den Vergaser gespeisten Motors der Einlassleitung zusätzlichen Kraftstoff zuführt, wobei diese Vorrichtung mit einem Regel-Magnetventil (40) versehen ist, das von einem elektronischen Kreis gespeist wird, der auf wenigstens einen Betriebsparameter des Motors anspricht und Steuerimpulse von veränderlichem zyklischen Verhältnis liefert, dadurch gekennzeichnet, dass er eine Hochfahr- oder Beschleunigungspumpe (23) mit einer Einlassleitung aufweist, die mit einem Rückschlagventil (25a) und einem Förderkanal (26) versehen ist, der die Einlassleitung und den Leerlaufkreis mit Kraftstoff speist, wobei an diesem Kanal das Magnetventil (40) zwischengeschaltet ist, wobei die Pumpe vorgesehen ist, damit der in der Einlassleitung herrschende Unterdruck Kraftstoff durch die Pumpe und das Magnetventil hindurch ansaugen kann, wenn dieses letztere offen ist, dass der elektronische Kreis (41) auf wenigstens einen Regelparameter unter der Geschwindigkeit, der Motortemperatur und der Öffnung des Drosselorgans anspricht, und dass der Förderkanal (26) der Pumpe in Nähe des Halses der Venturidüse in die Einlassleitung über zwei koaxiale Kanäle (28, 42) mündet, die durch eine Kammer getrennt sind, die mit dem Leerlaufkreis (18) des Vergasers in Verbindung steht, der keine andere Speisung mit Kraftstoff als die Beschleunigungspumpe haben kann.

2. Vergaser nach Anspruch 1, dadurch gekennzeichnet, dass der Verbindungskanal (42) zwischen der Kammer und der Einlassleitung einen grösseren Querschnitt als der den Förderkanal (26) mit dem Leerlaufkreis (18) verbindende Kanal (28) hat.

3. Vergaser nach Anspruch 1 oder 2, dadurch gekennzeichnet, dass das Magnetventil (40) von in Ruhestellung offener Bauart ist und dass der elektronische Kreis (41) eine Verzögerung aufweist, die das Magnetventil während einer gegebenen Dauer nach Unterbrechung der Motorzündung geschlossen hält.

4. Vergaser nach einem der vorhergehenden Ansprüche, dadurch gekennzeichnet, dass die Beschleunigungspumpe von der durch Unterdruck gesteuerten Bauart ist und zur Verbindung zwischen der Kammer mit veränderlichem Volumen und dem sie speisenden Schwimmergehäuse eine Öffnung (43) aufweist.

5. Vergaser nach einem der vorhergehenden Ansprüche, dadurch gekennzeichnet, dass der elektronische Kreis eine mit einem kartographischen Speicher versehene Recheneinheit aufweist, die für jedes Paar von Werten für die Motordrehzahl und den Öffnungswinkel des Drosselorgans einen Wert für das zyklische Verhältnis der dem Magnetventil gelieferten Signale liefert.

6. Vergaser nach Anspruch 5, dadurch gekennzeichnet, dass der elektronische Kreis mit einem Motortemperaturfühler versehen ist und dass er vorgesehen ist, um in Abhängigkeit von der Temperatur beim zyklischen Verhältnis einen addierenden oder multiplizierenden Korrekturkoeffizient anzubringen.

7. Vergaser nach einem der vorhergehenden Ansprüche, dadurch gekennzeichnet, dass der genannte Kreis Speichermittel aufweist, die einen Wert des zyklischen Verhältnisses der auf das Magnetventil ausgeübten magnetischen Signale jedem Temperaturwert während des kalten Leerlaufbetriebs entsprechen lassen.

8. Vergaser nach einem der vorhergehenden Ansprüche, gekennzeichnet, durch einen nach dem Start des Motors schnell öffnende Luftklappe (21)..

9. Vergaser nach einem der vorhergehenden Ansprüche, dadurch gekennzeichnet, dass der elektronische Kreis vorgesehen ist, um das Magnetventil in Schliessstellung zu halten, wenn die Betriebsparameter des Motors einen Verzögerungsbetrieb anzeigen.

## Claims

1. Carburetor for an internal combustion engine comprising a main fuel delivery circuit which opens at the throat of a venturi (17) which is located in the induction passage of the carburetor, a circuit for idling and low load running which opens into the induction passage downstream of a driver controlled throttle (12) and an enrichment device for delivering additional fuel to the induction passage during certain phases of operation of an engine fed by the carburetor, the device being provided with an adjustment electrically controlled valve (40) which is energized by an electronic circuit which is responsive to at least one operating parameter of the engine and which is adapted to deliver control pulses having a variable duty ratio, characterized in that it comprises an acceleration pump (23) provided with an inlet conduit having a non-return check valve (25a) and a delivery channel (26) which feeds the induction passage and the idling circuit with fuel, on which channel said electrically controlled valve (40) is located, the pump being arranged for the vacuum which prevails in the induction passage to be able to draw fuel through the pump and the electrically controlled valve when the latter is open, in that the electronic circuit (41) is responsive to at least one operating parameter among speed, engine temperature and degree of opening of the throttle, and in that the delivery channel (26) of the pump opens into the induction passage, at a location close to the throat of the venturi, through two coaxial passages (28, 42) which are separated by a chamber which communicates with the idling circuit (18) of the carburetor, which possibly has no other fuel supply than the acceleration pump.

2. Carburetor according to claim 1, characterized in that the passage (42) for communicating the chamber and the induction passage has a cross-sectional area which is higher than that of the passage (28) communicating the delivery channel (26) and the idling circuit (18).

3. Carburetor according to claim 1 or 2, characterized in that the electrically controlled valve (40) is of a type which is open in rest condition and in that the electronic circuit (41) has delay means for maintaining the electrically controlled valve in closed condition for a predetermined time period after engine ignition has been cut off.

4. Carburetor according to anyone of the preceding claims, characterized in that the acceleration pump is of the type which is vacuum controlled and has an orifice (43) for communicating the variable volume chamber and the constant level chamber (15) which feeds it.

5. Carburetor according to anyone of the preceding claims, characterized in that the electronic circuit comprises a computing unit associated with a mapping memory which delivers a value of the duty ratio of the signals applied to the electrically controlled valve for each couple of values of the running speed of the engine and the opening angle of the throttle.

6. Carburetor according to claim 5, characterized in that the electronic circuit is provided with an engine temperature sensor and in that it is arranged for applying a correction coefficient, which may be an additive term or a multiplication factor, to the duty ratio as a function of said temperature.

7. Carburetor according to anyone of the preceding claims, characterized in that said circuit comprises memory means which provide a correspondance between a value of the duty ratio of the signals applied to the electrically controlled valve and each temperature value during cold idling.

8. Carburetor according to anyone of the preceding claims, characterized in that it comprising an air choke (21) which opens rapidly after the engine has been cranked into operation.

9. Carburetor according to anyone of the preceding claims, characterized in that the electronic circuit is arranged for maintaining the electrically controlled valve in closed condition when the operating parameters of the engine indicate that it operates in de-acceleration.
